# FASCICULE DE BREVET EUROPEEN

(11) **EP 0 186 677 B1**
(45) Date de publication et mention de la délivrance du brevet: **15.03.1989**
(21) Numéro de dépôt: 85902571.0
(22) Date de dépôt: 04.06.1985
(51) Int. Cl.: G21F 9/00

(54) **DISPOSITIF DE CONDITIONNEMENT DE DECHETS RADIOACTIFS CONSTITUES PAR DES ACTINIDES A PERIODE MOYENNE ET/OU LONGUE**
VERFAHREN ZUR AUFBEREITUNG RADIOAKTIVER ABFÄLLE, DIE AUS AKTINIDEN MIT MITTLERER UND/ODER LANGER HALBWERTSZEIT BESTEHEN
DEVICE FOR CONDITIONING RADIOACTIVE WASTE COMPRISED OF MEDIUMAND /OR LONG PERIOD ACTINIDES

(30) Priorité: 05.06.1984 FR 8408770
(43) Date de publication de la demande: 09.07.1986
(73) Titulaire: COMMISSARIAT A L'ENERGIE ATOMIQUE, 75015 Paris Cédex 15 (FR)
(72) Inventeur: BEAUVY, Michel, F-13100 Aix-en-Provence (FR)
(74) Mandataire: Mongrédien, André
(86) Numéro de dépôt international: FR8500139
(87) Numéro de publication internationale: WO8505726

(56) Documents cités:
- DE-A- 2 249 429
- GB-A- 802 971
- US-A- 3 396 077

## Description

La présente invention a pour objet un dispositif de conditionnement de déchets radioactifs constitués essentiellement par des actinides à période moyenne et/ou longue.

Dans les réacteurs nucléaires actuellement en cours d'exploitation, il se forme de grandes quantités d'actinides comme on peut le voir sur le tableau annexé qui donne les quantités des différents isotopes des actinides formés par tonne de combustible neuf irradié dans deux types de réacteurs développés industriellement dans le monde, qui sont les réacteurs à eau légère et les réacteurs à neutrons rapides.

Certains des actinides produits ne constituent pas réellement des déchets car ils peuvent être utilisés comme combustibles nucléaires dans d'autres réacteurs. C'est le cas en particulier de certains isotopes du plutonium et de l'uranium.

En revanche, d'autres éléments actinides tels que ²³⁷Np, ²⁴¹Am, ²⁴³Am, ²⁴⁴Cm qui sont produits à des teneurs non négligeables, ne sont pas réutilisables comme combustible et constituent de ce fait des déchets au même titre que les produits de fission ou les produits d'activation des gaines et des structures de réacteurs. De plus, ces déchets présentent l'inconvénient d'avoir pour la plupart des périodes extrêmement longues, ce qui pose un problème de conditionnement et de stockage à long terme dans des conditions de sécurité et de sûreté satisfaisantes.

Jusqu'à présent, deux solutions ont été envisagées pour le conditionnement de ces déchets, la première solution consiste à stocker ces déchets en couches géologiques stables, après les avoir introduits dans des matrices en verre ou en résine. La deuxième solution consiste à transformer ces déchets dans un réacteur nucléaire, par réaction de fission ou de transmutation en éléments à période beaucoup plus courte ou en isotopes fissibles utilisables dans des réacteurs nucléaires.

La première solution nécessite une infrastructure complexe de conditionnement dans les matrices en verre ou en résine. Pour des teneurs élevées en actinides, la stabilité de ces matrices n'est pas garantie à très long terme.

La seconde solution nécessite tout d'abord la séparation des actinides avec un degré de pureté élevé avant irradiation pour ne pas augmenter l'anti-réactivité. Par ailleurs, il n'est pas certain que le rendement de l'opération actinides fissionnés/actinides formés soit positif ou soit suffisant, et cette technique qui paraît difficile à mettre en oeuvre ne peut conduire à une destruction totale des actinides. De plus, elle présente l'inconvénient d'être d'un coût élevé et de nécessiter l'utilisation d'un réacteur nucléaire.

La présente invention a précisément pour objet un dispositif de conditionnement de déchets radioactifs constitués essentiellement par des actinides à période longue et/ou moyenne, qui pallie les inconvénients rappelés ci-dessus, tout en offrant les garanties suffisantes de sûreté et de sécurité.

Le dispositif selon l'invention de conditionnement de déchets radioactifs constitués essentiellement par des actinides, se caractérise en ce qu'il comprend, une enveloppe externe étanche à l'intérieur de laquelle est disposé un mélange comprenant :
- au moins un élément actinide émetteur a à période longue ou moyenne,
- au moins un élément actinide émetteur a ayant une période courte au plus égale à 100 ans, et
- au moins un élément léger, capable d'engendrer des neutrons par réaction (a, n).

Les quantités d'éléments actinides à longue et/ou moyenne période, d'éléments actinides émetteurs a à période courte (au plus 100 ans) et d'éléments légers étant choisies de façon telle que l'on produise une quantité de neutrons suffisante pour obtenir la destruction des éléments actinides à période longue et/ou moyenne par autofission et/ou capture et/ou décroissance, et leur conversion en éléments non radioactifs ou radioactifs de période courte ou en éléments actinides utilisables industriellement.

Grâce à la présence de ces différents éléments dans le mélange disposé à l'intérieur de l'enveloppe, on peut obtenir une destruction « in situ des éléments actinides à périodes longue et/ou moyenne par autofission, sans avoir recours à l'emploi d'un réacteur nucléaire générateur de nouveaux déchets.

En effet, on utilise la réaction (a, n) entre l'émetteur a à période au plus égale à 100 ans et un élément légertel que le bore-11, le fluor, le béryllium, le carbone, etc., pour produire des neutrons rapides ayant une énergie supérieure à 4 MeV et ces neutrons rapides formés « in situ » dans le conditionnement sont utilisés pour fissionner ou transmuter les actinides à période longue ou moyenne et amorcer la chaîne d'autofission.

A la suite de ces réactions, tous les actinides à période longue se transforment en un temps relativement court par décroissance a et/ou par capture et/ou par fission en éléments non radioactifs, en éléments radioactifs de période courte ou en actinides pouvant être utilisés comme combustibles pour réacteurs nucléaires ou présentant de l'intérêt pour d'autres applications.

Dans ce dernier cas, on peut réaliser un retraitement du conditionnement en vue de récupérer les éléments actinides intéressants.

On précise que. dans l'invention, on entend par actinides à période moyenne, les actinides dont la période est de 100 à 1 000 ans et par actinides à période longue, les actinides dont la période est supérieure à 1 000 ans.

A titre d'exemple d'actinides à période longue, on peut citer ²³'Np, ²⁴³Am, ²⁴⁵Cm, ²⁴²PU.

A titre d'exemple d'actinides à période moyenne, on peut citer ²⁴Am et ^{242m}Am.

Parmi ces actinides à période moyenne ou longue, ²³⁷Np, ²⁴¹Am. ^{242m}Am et ²⁴³Am sont intéressants car ils conduisent par capture neutronique à des actinides émetteurs a de plus courte période. Lors de ces réactions, on peut former de nouveaux actinides à courte période, qui sont des émetteurs a ; ceci permet d'engendrer dans le dispositif de conditionnement des neutrons supplémentaires par réaction (α, n) avec les éléments légers présents dans le mélange.

En effet, le rendement global de l'autofission dépend en dernier lieu du rendement de fission mais cette opération est limitée par la quantité de neutrons produite qui est elle-même conditionnée par le nombre de particules a émises. Le nombre de particules a produites en une période Ta par gramme d'actinide est environ 1.2-10²¹particules a.

De ce fait, si R est le rendement de la réaction (a, n) le nombre de neutrons produits par gramme d'actinide en une période T" est d'environ 1,2.10²¹ R neutrons. Aussi, pour maximiser la production de neutrons, il faut une période T_{α} la plus courte possible, mais restant compatible avec les déchets produits (temps de refroidissement et quantité produite) et il faut un rendement R maximum qui est lié à la nature de l'élément léger utilisé.

Par ailleurs, on peut faciliter la production des neutrons à l'intérieur du dispositif de conditionnement et les collisions des neutrons produits avec les actinides à période longue, en choisissant une répartition appropriée des atomes des éléments émetteurs a à période courte, des éléments actinides à période longue et des éléments légers à l'intérieur du dispositif, c'est-à-dire en séparant les émetteurs a « source à à période courte des actinides « cible à à période longue. Toutefois, la distance entre les « sources» de neutrons et les actinides « cible ne doit pas dépasser la dizaine de centimètres pour que les collisions des neutrons sur les actinides restent efficaces.

Ainsi, selon un premier mode de réalisation du dispositif de l'invention, le mélange des actinides et du ou des éléments légers est disposé dans une enveloppe étanche, réfléchissant ou absorbant les neutrons, de préférence sphérique de diamètre inférieur à 10 cm, de façon à définir une région centrale constituée par un mélange du ou des éléments actinides émetteurs a ayant une période au plus égale à 100 ans et du ou des éléments légers capables d'engendrer des neutrons par réaction (a, n), et une région périphérique entourant la région centrale constituée par un mélange du ou des éléments actinides émetteurs a à période moyenne et/ou longue et du ou des éléments légers capables d'engendrer des neutrons par réaction (α, n).

Selon un second mode de réalisation du dispositif de l'invention, dans lequel on retrouve également cette disposition avantageuse des actinides « source et des actinides « cible », le mélange disposé à l'intérieur d'une enveloppe étanche, réfléchissant ou absorbant les neutrons, de préférence sphérique de diamètre inférieur à 10 cm, comprend trois régions, une première région centrale constituée par un mélange du ou des éléments actinides émetteurs a ayant une période au plus égale à 100 ans avec le ou les éléments légers capables d'engendrer des neutrons par réaction (a, n), une deuxième région entourant la région centrale constituée par un mélange d'au moins un élément actinide émetteur a de période moyenne avec au moins un élément léger capable d'engendrer des neutrons par réaction (a, n), et une troisième région entourant la deuxième région constituée par un mélange du au des éléments actinides émetteurs a de période longue avec le ou les éléments légers capables d'engendrer des neutrons par réaction (a, n).

Selon un troisième mode de réalisation du dispositif de l'invention, les différents constituants, actinides et éléments légers, peuvent être mélangés de façon homogène à l'intérieur d'une enveloppe étanche, réfléchissant ou absorbant les neutrons, dont la forme et les dimensions ne sont pas limitées par l'efficacité des collisions des neutrons sur les actinides, comme dans les modes de réalisation précédents ; on pourra, par exemple, utiliser un conteneur cylindrique de un mètre de diamètre environ.

Le mélange d'actinides et d'éléments légers confiné dans ledit conteneur peut être obtenu à partir d'un mélange des différents constituants à l'état finement divisé, par exemple sous la forme de poudres ayant des granulométries inférieures à 20 µm. Dans ce cas, on soumet généralement le mélange de poudres à un compactage suivi éventuellement d'un frittage.

On peut aussi obtenir directement le mélange sous la forme d'une solution solide, par formation directe de borures ou de bérylliures des éléments actinides, tels que UB.₂ CmB,, AmB₆, AmBe., NpB, etc.

Dans ce cas, au moins une partie des éléments actinides entrant dans la composition du mélange est associée au bore ou au béryllium sous la forme de borure ou de bérylliure.

Dans le cas, où l'on associe les actinides et les éléments légers sous la forme de composés tels que des borures ou des bérylliures, on peut obtenir un mélange très intime et contrôler avec précision la concentration d'actinides en maîtrisant le rapport stoechiométrique du composé et en évitant la présence de précipités d'éléments légers ou d'actinides.

Selon un quatrième mode de réalisation du dispositif de l'invention, on combine les caractéristiques de l'un quelconque des deux premiers modes avec celles du troisième, en disposant dans un conteneur tel que celui utilisé dans le troisième mode de réalisation, des mini-sphères à couches concentriques, soit des enveloppes sphériques de diamètre inférieur à 10 cm. étanches, réfléchissant ou absorbant les neutrons, contenant chacune des mélanges d'élément(s) actinide(s) émetteur(s) α, d'élément(s) émetteur(s) a et d'élément(s) léger(s) disposés en couches concentriques comme dans l'un quelconque des deux premiers modes de réalisation. Ces mini-sphères, dont le diamètre est de préférence de l'ordre du millimètre, peuvent être obtenues, par exemple, par le procédé sol-gel tel que décrit par H. D. RINGEL et E. ZIMMER dans Nuclear Technology, vol. 45, n° 3, p. 287-298 (oct. 1979) et par B.L. ALLEN, L. H. FORD et J. V. SHENNAN dans Nuclear Technology sept. 1977, vol. 35, p. 246-251.

Ces configurations permettent en particulier de mieux utiliser les neutrons produits par réaction (a, n) ou par réaction (n. 2n) ou (n, 3n).

Dans tous ces modes de réalisation du dispositif de l'invention, les éléments actinides à période longue peuvent être choisis parmi 237Np, ²⁴³Am, 2⁴5_{Cm}, 2⁴2Pu.

Les éléments actinides émetteurs a ayant une période moyenne peuvent être choisis parmi ²⁴Am et ^{242m}Am. Les éléments actinides émetteurs a ayant une période au plus égale à 100 ans sont avantageusement choisis parmi ²⁴²Cm, ²⁴⁴Cm, ²³⁸Pu, ²⁴¹pu et ^{z32}U. Les éléments légers utilisés sont avantageusement choisis parmi '°B, ¹¹B, ⁹Be, C, O et F.

De préférence, on choisit l'élément léger qui présente un rendement de la réaction (a, n) élevé, par exemple le béryllium dont le rendement est d'environ 70 neutrons pour 10⁶ particules a ou le bore dont le rendement est d'environ 20 neutrons pour 10⁶ particules α, avec des particules a de 5,3 MeV.

Ainsi, avec de tels éléments, on peut obtenir une production de neutrons rapides suffisante pour obtenir la fission des éléments actinides à périodes longue et/ou moyenne. De préférence, pour favoriser cette production, on mélange intimement les éléments légers avec les éléments actinides « source =.

Cependant, on ne peut envisager que chaque neutron rapide produit réagisse avec un atome d'actinide pour provoquer sa fission, ce qui, d'autre part, entraîne la production de plus de deux neutrons rapides en moyenne. Cependant, on peut obtenir un nombre important de fissions de l'actinide à période longue en favorisant les collisions des neutrons avec les actinides par une répartition choisie des différents atomes dans le mélange comme on l'a vu ci-dessus et en choisissant de façon appropriée les concentrations relatives des différents éléments actinides et des éléments légers en fonction de la section efficace de fission moyenne des actinides et du bilan des réactions de transmutation et de fission, et de la concentration de neutrons formés.

De plus, on peut aussi utiliser les éléments légers pour émettre des particules a par réaction (n, a) des neutrons avec les éléments légers tels que le bore-10 utilisé, dans ce cas, en couverture.

On peut encore augmenter le rendement global de l'autofission en disposant une couche de matériau réflecteur de neutrons entre l'enveloppe externe et le mélange des éléments actinides avec le ou les éléments légers.

Le matériau réflecteur de neutrons peut être du bore, de l'eau, du graphite, de l'acier, etc.

On peut aussi améliorer le rendement de fission par thermalisation des neutrons produits par réaction (a, n) en introduisant dans le mélange ou dans la zone du mélange qui comprend les actinides « cible« un matériau ralentisseur de neutrons tel que le graphite, l'eau, etc.

Enfin, en dosant de façon précise les actinides et les éléments légers, on peut obtenir une augmentation sensible de la production de neutrons par effets Doppler.

Les éléments actinides présents dans le dispositif de conditionnement de l'invention, sont utilisés de préférence sous une forme relativement pure pour obtenir le meilleur rendement de fission.

Toutefois, si ces éléments ne présentent pas un degré de pureté suffisant, on peut jouer sur les concentrations en actinides et en éléments légers afin de tenir compte des impuretés absorbant ou thermalisant les neutrons, et obtenir ainsi un bon rendement de fission.

Généralement, on isole les éléments actinides lors du retraitement des combustibles irradiés par des techniques d'extraction par solvant acide et on les récupère dans la solution organique ou la solution aqueuse d'extraction par des techniques de précipitation, ce qui permet de les séparer des autres éléments avec un bon degré de pureté. On obtient généralement un mélange de plusieurs actinides et ce mélange peut être utilisé directement dans le dispositif de conditionnement de l'invention.

D'autres caractéristiques et avantages de l'invention apparaîtront mieux à la lecture de la description qui suit donnée bien entendu à titre d'exemple illustratif et non limitatif en référence au dessin annexé qui représente en coupe un dispositif de conditionnement selon l'invention.

Sur cette figure, on voit que le dispositif comprend une enveloppe externe 1 sphérique réalisée par exemple en acier, à l'intérieur de laquelle est disposé le mélange des éléments actinides et des éléments légers.

Dans le dispositif représenté sur le dessin, on a utilisé le second mode de réalisation du dispositif de l'invention, soit une disposition du mélange sous la forme de trois régions concentriques de compositions différentes. Ainsi, on trouve au centre la première région 3 qui constitue la source de neutrons et comprend un mélange d'éléments émetteurs a à période courte avec un élément léger capable de produire des neutrons par réaction (α, n). Cette région 3 est constituée, par exemple, par un gramme d'une source de ²⁴²Cm et/ou ²⁴⁴Cm avec du béryllium ou du bore. Autour de cette région qui constitue la source, on trouve la seconde région 5 qui est constituée par une couche d'un élément actinide à période moyenne tel que ²⁴²Am qui présente une section de capture des neutrons élevée et joue également le rôle d'émetteur α, cette couche contient également du bore-11 ou du béryllium.

L'épaisseur de la seconde région 5 peut être d'environ 1 cm ou plus. Autour de cette région 5. la troisième région 7 qui constitue la cible, est formée d'un mélange d'actinides à période longue tels que ²³⁷Np avec du ⁹Be ou du "B. L'épaisseur de cette troisième région est sensiblement égale à l'épaisseur de la seconde région 5. Cette troisième région 7 est entourée par une couche 9 de matériau réflecteur de neutrons constituée par du bore-10. Grâce à l'utilisation de béryllium dans la première région centrale 3. on produit des neutrons rapides avec un rendement relativement élevé. Ainsi, si l'on utilise ²⁴²Cm, on produit environ 2.10'° neutrons/gramme et par seconde et si l'on utilise ^{z44}Cm, on produit environ 4 108 neutrons par gramme et par seconde.

Ces neutrons sont utilisés pourfissionner l'américium 241 présent dans la zone 5 qui à son tour émet d'autres neutrons capables de fissionner et/ou de transformer par réaction de transmutation, de fission et/ou de capture le neptunium 237 présent dans la région 7 en ²³²U.

Dans tous les modes de réalisation, les concentrations pondérales des actinides et des éléments légers sont respectivement de l'ordre de 95 % et de 5 %.

## Revendications

1. Dispositif de conditionnement de déchets radioactifs constitués essentiellement par des actinides. caractérisé en ce qu'il comprend une enveloppe étanche externe (1) à l'intérieur de laquelle est disposé un mélange comprenant :
- au moins un élément actinide émetteur α à période moyenne ou longue.
- au moins un élément actinide émetteur a ayant une période au plus égale à 100 ans. et
- au moins un élément léger capable d'engendrer des neutrons par réaction (a. n). les quantités d'éléments actinides à longue et/ou moyenne période, d'éléments actinides émetteurs a à période courte (au plus 100 ans) et d'éléments légers étant choisies de façon telle que l'on produise une quantité de neutrons suffisante pour obtenir la destruction des éléments actinides à période longue et/ou moyenne par autofission et/ou capture et/ou décroissance, et leur conversion en éléments non radioactifs ou radioactifs de période courte ou en éléments actinides utilisables industriellement.

2. Dispositif selon la revendication 1, caractérisé en ce que le mélange des actinides et du ou des éléments légers est disposé dans une enveloppe étanche, réfléchissant ou absorbant les neutrons, de façon à définir une région centrale (3) constituée par un mélange du ou des éléments actinides émetteurs a ayant une période au plus égale à 100 ans et du ou des éléments légers capables d'engendrer des neutrons par réaction (a, n), et une région périphérique (7) entourant la région centrale constituée par un mélange du ou des éléments actinides émetteurs a à période moyenne et/ou longue avec le ou les éléments légers capables d'engendrer des neutrons par réaction (a, n).

3. Dispositif selon la revendication 1, caractérisé en ce que le mélange disposé à l'intérieur d'une enveloppe étanche, réfléchissant ou absorbant les neutrons, comprend trois régions, une première région centrale (3) constituée par un mélange du ou des éléments actinides émetteurs a ayant une période au plus égale à 100 ans avec le ou les éléments légers capables d'engendrer des neutrons par réaction (a, n), une deuxième région (5) entourant la région centrale constituée par un mélange d'au moins un élément actinide émetteur a de période moyenne avec au moins un élément léger capable d'engendrer des neutrons par réaction (a, n), et une troisième région (7) entourant la deuxième région constituée par un mélange du ou des éléments actinides émetteurs a de période longue avec le ou les éléments légers capables d'engendrer des neutrons par réaction (α, n).

4. Dispositif selon la revendication 1, caractérisé en ce que les constituants dudit mélange : élément(s) actinide(s) émetteur(s) alpha à période moyenne ou longue, élément(s) actinide(s) émetteur(s) alpha ayant une période au plus égale à 100 ans et élément(s) léger(s) sont mélangés de façon homogène à l'intérieur d'une enveloppe étanche, réfléchissant ou absorbant les neutrons.

5. Dispositif selon la revendication 1, caractérisé en ce que le mélange des actinides et du ou des éléments légers est disposé dans des enveloppes sphériques de diamètre inférieur à 10 cm, étanches, réfléchissant ou absorbant les neutrons, de façon à définir dans chaque enveloppe sphérique une région centrale (3) constituée par un mélange du ou des éléments actinides émetteurs alpha ayant une période au plus égale à 100 ans et du ou des éléments légers capables d'engendrer des neutrons par réaction (alpha, n) et une région périphérique (7) entourant la région centrale constituée par un mélange du ou des éléments actinides émetteurs alpha à période moyenne et/ou longue et du ou des éléments légers capables d'engendrer des neutrons par réaction (alpha, n) et en ce que les enveloppes sphériques contenant lesdits mélanges sont disposées dans un conteneur qui constitue l'enveloppe externe du dispositif.

6. Dispositif selon la revendication 1, caractérisé en ce que le mélange des actinides et du ou des éléments légers est disposé dans des enveloppes sphériques de diamètre inférieur à 10 cm, étanches, réfléchissant ou absorbant les neutrons, de façon à définir dans chaque enveloppe sphérique trois régions, soit une première région centrale (3) constituée par un mélange du ou des éléments actinides émetteurs alpha ayant une période au plus égale à 100 ans avec le ou les éléments légers capables d'engendrer des neutrons par réaction (alpha, n), une deuxième région (5) entourant la région centrale constituée par un mélange d'au moins un élément actinide émetteur alpha de période moyenne avec au moins un élément léger capable d'engendrer des neutrons par réaction (alpha, n), et une troisième région (7) entourant la deuxième région constituée par un mélange du ou des éléments actinides émetteurs alpha de période longue avec le ou les éléments légers capables d'engendrer des neutrons par réaction (alpha, n), et en ce que les enveloppes sphériques contenant lesdits mélanges sont disposées dans un conteneur qui constitue l'enveloppe externe du dispositif.

7. Dispositif selon l'une quelconque des revendications 1 à 6, caractérisé en ce qu'une couche de matériau réflecteur de neutrons (9) est disposée entre l'enveloppe externe (1) et le mélange des éléments actinides avec le ou les éléments légers.

8. Dispositif selon la revendication 7. caractérisé en ce que le matériau réflecteur de neutrons est du bore. de l'eau, du graphite, de l'acier ou tout autre réflecteur de neutrons.

9. Dispositif selon l'une quelconque des revendications 1 à 8. caractérisé en ce que le ou les éléments légers sont choisis parmi '°B. "B. ⁹Be, C, O et F.

10. Dispositif selon l'une quelconque des revendications 1 à 9, caractérisé en ce que le ou les éléments actinides émetteurs a ayant une période au plus égale à 100 ans sont choisis parmi ²⁴²Cm. ²⁴⁴Cm, ₂₃₈PU. ²⁴¹Pu et ²³²Pu..

11. Dispositif selon l'une quelconque des revendications 1 à 10, caractérisé en ce que les éléments actinides à période longue sont choisis dans le groupe comprenant ²³⁷Np, ^{z43}Am, ²⁴⁵Cm et ²⁴²Pu.

12. Dispositif selon l'une quelconque des revendications 3 et 6, caractérisé en ce que le ou les éléments actinides émetteurs a ayant une période moyenne sont choisis parmi ²⁴Am et ²⁴²Am.

13. Dispositif selon l'une quelconque des revendications 2, 3, 5 et 6. caractérisé en ce que la région centrale est constituée par un mélange de curium 242 et/ou de curium 244 avec du béryllium ou du bore.

14. Dispositif selon l'une quelconque des revendications 2 et 4, caractérisé en ce que la couche périphérique est constituée par un mélange d'au moins un élément actinide choisi parmi ²³⁷Np, ²⁴³Am. ²⁴⁵Cm et ²⁴²Pu avec du bore.

15. Dispositif selon l'une quelconque des revendications 3, 6, 10 et 13, caractérisé en ce que la seconde région est constituée par un mélange d'au moins un élément actinide choisi parmi ²⁴²Am et ^{242m}Am avec du béryllium.

16. Dispositif selon l'une quelconque des revendications 3. 6, 10, 13 et 15, caractérisé en ce que la troisième région est constituée par un mélange d'au moins un élément actinide choisi parmi ²³⁷Np, ²⁴³Am, ²⁴⁵Cm et ²⁴²Pu avec du bore.

17. Dispositif selon l'une quelconque des revendications 1 à 8, caractérisé en ce que l'élément léger étant constitué par du bore, au moins une partie des éléments actinides entrant dans la composition du mélange est associée au bore sous la forme de borure d'actinide.

18. Dispositif selon l'une quelconque des revendications 1 à 8, caractérisé en ce que l'élément léger étant du béryllium, au moins une partie des éléments actinides entrant dans la composition du mélange est associée au béryllium sous la forme de bérylliure d'actinide.

19. Dispositif selon l'une quelconque des revendications 1 à 18, caractérisé en ce que les concentrations pondérales des actinides et des éléments légers sont respectivement de l'ordre de 95 % et de 5%.

## Claims

1. Apparatus for conditioning radioactive waste essentially constituted by actinides, characterized in that it comprises a tight outer envelope (1) within which is placed a mixture incorporating at least one a emitter actinide element with a medium or long half-life, at least one a emitter actinide element having a short half-life at the most equal to 100 years and at least one light element able to produce neutrons by (a, n) reaction, the quantities of medium and/or long half-life actinide elements, short half-life a emitter actinide elements (at the most 100 years) and light elements being chosen so that an adequate neutron quantity is produced to obtain the destruction of the medium and/or long actinide elements by autofission and/or capture and/or decay and their conversion into non-radioactive elements or radioactive elements with a short half-life or industrially usable actinide elements.

2. Apparatus according to claim 1, characterized in that the mixture of the actinides and the light element or elements is placed in a tight envelope, which reflects or absorbs neutrons and which is preferably spherical having a diameter below 10 cm, so as to define a central region (3) constituted by a mixture of the a actinide emitter or emitters having a half-life at the most equal to 100 years and the light element or elements able to produce neutrons by (a, n) reaction, and a peripheral region (7) surrounding the central region constituted by a mixture of the a emitter actinide element or elements with a medium and/or long half-life and the light element or elements able to produce neutrons by (α, n) reaction.

3. Apparatus according to claim 1, characterized in that the mixture placed in a tight envelope, which reflects or absorbs neutrons and which is preferably spherical with a diameter below 10 cm, comprises three regions, namely a first central region (3) constituted by a mixture of the a emitter actinide element or elements having a half-life at the most equal to 100 years and the light element or elements able to produce neutrons by (α, n) reaction, a second region (5) surrounding the central region constituted by a mixture of a least one a emitter actinide element with a medium half-life and at least one light element able to produce neutrons by (a, n) reaction, and a third region (7) surrounding the second region constituted by a mixture of the a emitter actinide element or elements with a long half-life and the light element or elements able to produce neutrons by (a, n) reaction.

4. Apparatus according to claim 1, characterized in that the constituents of the mixture, namely α emitter actinide element or elements with a medium or long half-life, a emitter actinide elements or elements with a half-life at the most equal to 100 years and light element or elements are mixed homogeneously within a tight envelope, which reflects or absorbs neutrons.

5. Apparatus according to claim 1, characterized in that the mixture of the actinides and of the light element or elements is placed in spherical envelopes of a diameter below 10 cm, which are tight, reflect or absorb neutrons. so as to define within each spherical envelope a central region constituted by a mixture of the a emitter actinide element or elements with a half-life at the most equal to 100 years and of the light element or elements able to produce neutrons by (α, n) reaction and a peripheral region (7) surrounding the central region constituted by a mixture of the α emitter actinide element or elements with a medium and_{/}or long half-life and the light element or elements able to produce neutrons by (a. n) reaction and wherein the spherical envelopes containing said mixtures are placed in a container forming the outer envelope of the apparatus.

6. Apparatus according to claim 1, characterized in that the mixture of the actinides and the light element or elements is placed in spherical containers with a diameter below 10 cm, which are tight and reflect or absorb neutrons, so as to define within each spherical envelope three regions, namely a first central region (3) constituted by a mixture of the a emitter actinide element or elements having a half-life at the most equal to 100 years and the light element or elements able to produce neutrons by (a. n) reaction, a second region (5) surrounding the central region constituted by a mixture of at least one a emitter actinide element having a medium half-life and at least one light element able to produce neutrons by (a, n) reaction and a third region (7) surrounding the second region constituted by a mixture of the a emitter actinide element or elements with a long half-life and the light element or elements able to produce neutrons by (a, n) reaction and wherein the spherical envelopes containing said mixtures are placed in a container constituting the outer envelope of the apparatus.

7. Apparatus according to any one of the claims 1 to 6, characterized in that a layer of neutron-reflecting material (9) is placed between the outer envelope (1) and the mixture of the actinide elements and the light element or elements.

8. Apparatus according to claim 7, characterized in that the neutron-reflecting material is boron. water. graphite, steel or any other neutron reflector.

9. Apparatus according to any one of the claims 1 to 8, characterized in that the light element or elements are chosen from among '°B, "B, ⁹Be, C, 0 and F.

10. Apparatus according to any one of the claims 1 to 9, characterized in that the a emitter actinide element or elements with a half-life at the most equal to 100 years is chosen from among ²⁴²Cm, ²⁴⁴Cm, 238p_{U}, ²⁴¹Pu and ²³²U.

11. Apparatus according to any of the claims 1 to 10, characterized in that the actinide elements with a long half-life are chosen from the group including 237Np, 243Am. ²⁴⁵Cm and ²⁴²Pu.

12. Apparatus according to either of the claims 3 and 6, characterized in that the a emitter actinide element or elements with a medium half-life are chosen from among ²⁴¹Am and ²⁴²Am.

13. Apparatus according to any one of the claims 2, 3, 5 and 6, characterized in that the central region is constituted by a mixture of curium 242 and/or curium 244 with beryllium or boron.

14. Apparatus according to either of the claims 2 and 4, characterized in that the peripheral layer is constituted by a mixture of at least one actinide element chosen from among ²³⁷Np, ²⁴³Am. ⁵Cm and ^{242p}_{U} with boron.

15. Apparatus according to any one of the claims 3, 6, 10 and 13, characterized in that the second region is constituted by a mixture of at least one actinide element chosen from among ²⁴¹Am and ²⁴²Cm with beryllium.

16. Apparatus according to any one of the claims 3, 6, 10, 13 and 15, characterized in that the third region is constituted by a mixture of at least one actinide element chosen from among ²³⁷Np, ²⁴³Am, ²⁴⁵Cm and ²⁴²PU with boron.

17. Apparatus according to any one of the claims 1 to 8, characterized in that with the light element being formed by boron, at least part of the actinide elements entering into the composition of the mixture is combined with the boron in the form of actinide boride.

18. Apparatus according to any one of the claims 1 to 8, characterized in that with the light element being beryllium, at least part of the actinide elements entering into the composition of the mixture is combined with the beryllium in the form of actinide beryllide.

19. Apparatus according to any one of the claims 1 to 18, characterized in that the weight concentrations of the actinides and light elements are respectively approximately 95 % and 5 %.

## Patentansprüche

1. Vorrichtung zur Aufbereitung radioaktiver Abfälle, die im wesentlichen aus Aktiniden bestehen, dadurch gekennzeichnet, daß sie umfaßt eine dichte äußere Hülle (Gehäuse) (1), in deren Innern eine Mischung angeordnet ist, die enthält :
- mindestens ein a-strahlendes Aktinidenelement mit mittlerer oder langer Halbwertszeit,
- mindestens ein α-strahlendes Aktinidenelement mit einer Halbwertszeit von höchstens 100 Jahren und
- mindestens ein leichtes Element. das durch (α, n)-Reaktion Neutronen bilden kann, wobei die Aktinidenelemente mit langer und/oder mittlerer Halbwertszeit, die α-strahlenden Aktinidenelemente mit kurzer Halbwertszeit (von höchstens 100 Jahren) und die leichten Elemente so ausgewählt werden, daß man eine Neutronenmenge erhält, die ausreicht für die Zerstörung der Aktinidenelemente mit langer und_{/}oder mittlerer Halbwertszeit durch Selbstspaltung und/oder Einfangen und/oder Abnehmen und für ihre Umwandlung in nicht-radioaktive Elemente oder radioaktive Elemente mit einer kurzen Halbwertszeit oder in Aktinidenelemente, die industriell verwendbar sind.

2. Vorrichtung nach Anspruch 1, dadurch gekennzeichnet, daß die Mischung der Aktiniden und des (der) leichten Elements (Elemente) in einer dichten Umhüllung angeordnet ist, welche die Neutronen reflektiert oder absorbiert in der Weise, daß ein zentraler Bereich (3). der besteht aus einer Mischung von einem oder mehr a-strahlenden Aktinidenelementen mit einer Halbwertszeit von höchstens 100 Jahren und einem oder mehr leichten Element(en), die durch (α, n)-Reaktion Neutronen bilden können, und ein peripherer Bereich (7), der den zentralen Bereich umgibt und besteht aus einer Mischung von einem oder mehr a-strahlenden Aktinidenelementen mit mittlerer und/oder langer Halbwertszeit und einem oder mehr leichten Elementen, die durch (α, n)-Reaktion Neutronen bilden können, entstehen.

3. Vorrichtung nach Anspruch 1. dadurch gekennzeichnet, daß die Mischung, die im Innern einer dichten Umhüllung angeordnet ist, welche die Neutronen reflektiert oder absorbiert, drei Bereiche umfaßt, einen ersten zentralen Bereich (3), bestehend aus einer Mischung von einem oder mehr α-strahlenden Aktinidenelementen mit einer Halbwertszeit von höchstens 100 Jahren und einem oder mehr leichten Elementen, die durch (a, n)-Reaktion Neutronen bilden können, einen zweiten Bereich (5), der den zentralen Bereich umgibt und besteht aus einer Mischung von mindestens einem α-strahlenden Aktinidenelement mit mittlerer Halbwertszeit und mindestens einem leichten Element, das durch (a. n)-Reaktion Neutronen bilden kann, und einen dritten Bereich (7), der den zweiten Bereich umgibt, der besteht aus einer Mischung von einem oder mehr α-strahlenden Aktinidenelementen mit langer Halbwertszeit und einem oder mehr leichten Elementen, die durch (α, n)-Reaktion Neutronen bilden können.

4. Vorrichtung nach Anspruch 1, dadurch gekennzeichnet, daß die Bestandteile der Mischung, das (die) α-strahlenden Aktinidenelement(e) mit mittlerer oder langer Halbwertszeit, das (die) a-strahlenden Aktinidenelement(e) mit einer Halbwertszeit von höchstens 100 Jahren und das (die) leichte(n) Element(e) im Innern einer dichten Umhüllung, welche die Neutronen reflektiert oder absorbiert, homogen gemischt sind.

5. Vorrichtung nach Anspruch 1, dadurch gekennzeichnet, daß die Mischung der Aktiniden und des (der) leichten Elements (Elemente) in kugelförmigen Umhüllungen mit einem Durchmesser von weniger als 10 cm, die dicht sind und die Neutronen reflektieren oder absorbieren, so angeordnet ist, daß in jeder kugelförmigen Umhüllung ein zentraler Bereich (3), bestehend aus einer Mischung von einem oder mehreren a-strahlenden Aktinidenelementen mit einer Halbwertszeit von höchstens 100 Jahren und einem oder mehr leichten Elementen, die durch (a, n)-Reaktion Neutronen bilden können, und ein peripherer Bereich (7), der den zentralen Bereich umgibt und aus einer Mischung von einem oder mehr α-strahlenden Aktinidenelementen mit mittlerer und/oder langer Halbwertszeit und einem oder mehr leichten Elementen, die durch (a, n)-Reaktion Neutronen bilden können, besteht, und daß die diese Mischungen enthaltenden kugelförmigen Umhüllungen in einem Behälter angeordnet sind, der die äußere Umhüllung der Vorrichtung darstellt.

6. Vorrichtung nach Anspruch 1, dadurch gekennzeichnet, daß die Mischung der Aktiniden und des (der) leichten Elemente in kugelförmigen Umhüllungen mit einem Durchmesser von weniger als 10 cm, die dicht sind und die Neutronen reflektieren oder absorbieren, so angeordnet ist, daß in jeder kugelförmigen Umhüllung drei Bereiche gebildet werden, nämlich ein erster zentraler Bereich (3), bestehend aus einer Mischung der oder des α-strahlenden Aktinidenelemente mit einer Halbwertszeit von höchstens 100 Jahren und einem oder mehr leichten Elementen, die durch (α, n)-Reaktion Neutronen bilden können, ein zweiter Bereich (5), der den zentralen Bereich umgibt und besteht aus einer Mischung von mindestens einem α-strahlenden Aktinidenelement mit mittlerer Halbwertszeit und mindestens einem leichten Element, das durch (a, n)-Reaktion Neutronen bilden kann, und ein dritter Bereich (7), der den zweiten Bereich umgibt und besteht aus einer Mischung von einem oder mehr α-strahlenden Aktinidenelementen mit einer langen Halbwertszeit und einem oder mehr leichten Elementen, die durch (α, n)-Reaktion Neutronen bilden können, und daß die kugelförmigen Umhüllungen, welche diese Mischungen enthalten, in einem Behälter angeordnet sind, der die äußere Umhüllung der Vorrichtung darstellt.

7. Vorrichtung nach einem der Ansprüche 1 bis 6, dadurch gekennzeichnet, daß zwischen der äußeren Umhüllung (1) und der Mischung der Aktinidenelemente mit dem oder den leichten Elementen eine Schicht (9) aus einem Neutronen reflektierenden Material angeordnet ist.

8. Vorrichtung nach Anspruch 7, dadurch gekennzeichnet, daß es sich bei dem Neutronen reflektierenden Material um Bor, Wasser, Graphit, Stahl oder irgendeinen anderen Neutronenreflektor handelt.

9. Vorrichtung nach einem der Ansprüche 1 bis 8, dadurch gekennzeichnet, daß das oder die leichten Element(e) ausgewählt wird aus der Gruppe ¹⁰B, ¹¹B, ⁹Be, C, 0 und F.

10. Vorrichtung nach einem der Ansprüche 1 bis 9, dadurch gekennzeichnet, daß das oder die α-strahlenden Aktinidenelemente mit einer Halbwertszeit von höchstens 100 Jahren ausgewählt werden aus ²⁴²cm, ²⁴⁴CM, ²³⁸p_{U}, ²⁴¹Pu und ²32U.

11. Vorrichtung nach einem der Ansprüche 1 bis 10, dadurch gekennzeichnet, daß die Aktinidenelemente mit langer Halbwertszeit ausgewählt werden aus der Gruppe, die umfaßt ²³Np. ²⁴³Am, ²⁴⁵Cm und ²⁴²Pu.

12. Vorrichtung nach einem der Ansprüche 3 und 6, dadurch gekennzeichnet, daß das oder die a-strahlenden Aktinidenelemente, die eine mittlere Halbwertszeit haben, ausgewählt werden aus - Am und ²⁴²Am.

13. Vorrichtung nach einem der Ansprüche 2, 3, 5 und 6, dadurch gekennzeichnet, daß der zentrale Bereich besteht aus einer Mischung von Curium-242 und/oder Curium-244 mit Beryllium oder Bor.

14. Vorrichtung nach einem der Ansprüche 2 und 4, dadurch gekennzeichnet, daß die periphere Schicht aus einer Mischung von mindestens einem Aktinidenelement, das ausgewählt wird aus ²³⁷Np. ²⁴³Am. ⁵Cₘ und ²⁴²Pu, und Bor besteht.

15. Vorrichtung nach einem der Ansprüche 3, 6, 10 und 13, dadurch gekennzeichnet. daß der zweite Bereich besteht aus einer Mischung von mindestens einem Aktinidenelement, ausgewählt aus ²⁴¹Am und ²⁴²Am. und Beryllium.

16. Vorrichtung nach einem der Ansprüche 3, 6, 10, 13 und 15, dadurch gekennzeichnet. daß der dritte Bereich besteht aus einer Mischung von mindestens einem Aktinidenelement, ausgewählt aus 2³-Np, ²⁴³Am, ²⁴⁵Cm und ²⁴²Pu, mit Bor.

17. Vorrichtung nach einem der Ansprüche 1 bis 8, dadurch gekennzeichnet, daß das leichte Element besteht aus Bor und mindestens ein Teil der Aktinidenelemente, die in die Zusammensetzung der Mischung eindringen, mit Bor in Form von Aktinidenborid assoziiert ist.

18. Vorrichtung nach einem der Ansprüche 1 bis 8, dadurch gekennzeichnet, daß das leichte Element besteht aus Beryllium und mindestens ein Teil der Aktinidenelemente, die in die Zusammensetzung der Mischung eindringen, mit Beryllium in Form des Aktinidenberyllids assoziiert ist.

19. Vorrichtung nach einem der Ansprüche 1 bis 18, dadurch gekennzeichnet, daß die Gewichtskonzentrationen der Aktiniden und der leichten Elemente jeweils in der Größenordnung von 95 % und 5 % liegen.
